# EUROPÄISCHE PATENTSCHRIFT

(11) **EP 0 196 363 B1**
(45) Veröffentlichungstag und Bekanntmachung des Hinweises auf die Patenterteilung: **10.01.1990**
(21) Anmeldenummer: 85113808.1
(22) Anmeldetag: 30.10.1985
(51) Int. Cl.: F04D 29/66

(54) **Ein- und mehrstufiger Axialkompressor**
Single or multistage axial compressor
Compresseur axial à un ou plusieurs étages

(30) Priorität: 30.03.1985 DE 3511769
(43) Veröffentlichungstag der Anmeldung: 08.10.1986
(73) Patentinhaber: MAN Gutehoffnungshütte Aktiengesellschaft, 46122 Oberhausen (DE)
(72) Erfinder: Förster, Manfred, D-4300 Essen 1 (DE)

(56) Entgegenhaltungen:
- DE-A- 1 403 519
- DE-A- 2 036 085
- DE-A- 2 622 969
- FR-A- 978 866
- GB-A- 2 090 334
- US-A- 2 252 256

## Beschreibung

Die Erfindung betrifft einen ein- oder mehrstufigen Axialkompressor mit Totvolumina innerhalb des Kompressorgehäuses.

Für die Entstehung von Strömungsinstabilitäten und Druckpulsationen in Axialkompressoren sind nicht nur strömungsdynamische Vorgänge, sondern auch akustische Gesetzmäßigkeiten verantwortlich.

Bei der Betrachtung der komplexen Strömungsverhältnisse und des Ablösungsbeginns einer dreidimensionalen Grenzschicht wurden bereits von Emmons, Pearson und Grant auch akustische Einflüsse mit einbezogen. C. R. Sparks hat sich intensiv mit der akustischen Einordnung eines Radialkompressors und den verbindenden Rohrleitungen befaßt (Journal of Engineering for Power, Oct. 1983, Vol. 105).

Nach der EP-A-0 046 173 sollen bei einem einstufigen Radialverdichter bei verminderter Förderleistung auftretende Druckpulsationen, welche pulsierende Stöße im Laufrad hervorrufen, die Vibrationen und Störgeräusche verursachen, dadurch verhindert werden, daß im unbeschaufelten Diffusorkanal mindestens in einer Wand ein einziger Durchtritt oder über den Umfang verteilte Durchtritte angeordnet sind, die den Diffusorkanal mit mindestens einer hinter der Diffusorwand angeordneten ringförmigen Druckausgleichskammer verbinden.

Die GB-A-2 090 334 betrifft einen röhrenartigen Resonator für Axialmaschinen zur Reduzierung von Schwingungen der Laufradschaufeln der ersten Reihe einer Gasturbine eines Flugzeugtriebswerkes. In der Wand des Strömungskanals unmittelbar gegenüber der Spitze der rotierenden Laufradschaufel sind eine Mehrzahl von Röhrenresonatoren eingelassen, abgestimmt auf 1/4 der Wellenlänge der Flatterfrequenz der Laufradschaufeln.

Derartige Absorptionsresonatoren bilden praktisch perforierte Wände mit jeweils einer Eintrittsbohrung und einem dahinter angeordneten kleinen Volumen. Absorptionsresonatoren dieser Art sind auch in Schalldämpfern bekannt.

In der US-A-2 252 256 wird die Bedämpfung der Schallenergie, die ein Impeller mit einer Drehfrequenz erzeugt, durch nachträgliche Anordnung von in die den Impeller oder Propeller umgebende Wand eingelassenen Aborptionsresonatoren behandelt.

Aufgabe der Erfindung ist es, bei einstufigen oder mehrstufigen Axialkompressoren die Amplitude eines vorhandenen Pulsationsspektrums zu reduzieren, um damit den nutzbaren Arbeitsbereich im Kennfeld des Kompressors zu vergrössern.

Im Gegensatz zu den oben gewürdigen Druckschriften, bei denen zum Zweck der Reduzierung von Schallschwingungen konstruktiv Hohlräume geschaffen wurden, die als akustische Resonatoren verwendet werden, sind es nach der Erfindung von vornherein vorhandene Totvolumina, die als Resonatorkammern verwendet werden. Der so entstehende Helmholtz-Resonator wirkt als Pulsationsabsorber und reduziert die Amplitude des im Axialkompressor vorhandenen Pulsationsspektrums.

Diese Aufgabe wird durch die in den Patentansprüchen angegebenen Maßnahmen gelöst.

Erfindungsgemäß wird ein Axialkompressor mit einem oder mehreren Absorptionsresonatoren, sogenannten Helmholtz-Resonatoren, ausgerüstet.

Bei mehrstufigen Axialkompressoren werden die Absorptionsresonatoren zwischen mehreren Stufen einer Stufengruppe angeordnet.

Beim Axialkompressor, und hier bei drehzahlregelbaren Maschinen, gilt die Besonderheit, daß der interessierende Pumppunkt bei konstantem Enddruck, der dem Auslegungsdruck entspricht, bei einer Drehzahl erreicht wird, bei der im Pumppunkt des gesamten Kompressors alle Stufen gleichzeitig ihre Pumpgrenze erreichen. Bei kleineren Drehzahlen pumpen zuerst die ersten Stufen. Bei höheren Drehzahlen pumpen dagegen zuerst die letzten Stufen.

Um hier besonders effektiv die Absorptionsresonatoren einzusetzen, ist es sinnvoll, diese in der Mitte der Stufengruppe anzuordnen. Dadurch erhält man den kürzesten Abstand von diesem Punkt zu allen pumpenden Axialstufen.

Die Ankoppelung der Absorptionsresonatoren ist selbstverständlich nicht auf den Bereich der mittleren Kompressorstufen beschränkt. Sie können auch z.B. an die Kompressoraustrittskammer angekoppelt werden.

Bei Axialkompressoren mit Niederdruck- und Hochdruckteil lassen sich die Absorptionsresonatoren in beiden Kompressorteilen verwenden.

Nach der Erfindung bieten sich als Resonatorkammern die bei Axialkompressoren bekannten Totvolumina innerhalb des Kompressorgehäuses an. Diese werden über einen rundumlaufenden Schlitz, der vor oder nach einem Laufrad angeordnet wird, an den Gasstrom angekoppelt. Durch eine derartige Ausbildung wird ein Helmholtz-Resonator geschaffen, wobei der umlaufende Schlitz den Mündungshals des Resonators bildet.

Weist der Axialkompressor keine ausreichenden Totvolumina im Gehäuse auf, so können erfindungsgemäß zusätzliche Totvolumina, die als Resonatorkammern dienen, von außen angekoppelt werden.

Um nun die relativ steile Resonanzkurze des so gebildeten Helmholtz-Resonators abzuflachen, lassen sich erfindungsgemäß die Wandungen der Resonatorkammern mindestens teilweise mit einem Dämpfungsmaterial einer bestimmten Schallresistenz ausrüsten. Dies kann z.B. ein Dämmstoff auf der Basis Mineralfaser sein. Eine Bedämpfung des Mündungshalses des Helmholtz-Resonators, dargestellt durch den umlaufenden Schlitz, ist wegen der schmalen Formgebung nicht möglich.

Die Frequenz des zu bedämpfenden Pulsationsspektrums ist abhängig von Bauart, Stufenzahl und einigen dynamischen Faktoren des jeweiligen Axialkompressors und wird deshalb für jeden Typ einmal experimentell ermittelt.

Es ist ferner von Einfluß, ob die Ansaugströmung bereits pulsationsbehaftet ist, da solche Pulsationen beim Durchtritt durch den Kompressor noch eine Verstärkung erfahren können.

Die erfindungsgemäße Ausbildung eignet sich auch für die Bedämpfung von Pumpstößen bei völligem Strömungsabriß (deep surge). Obwohl die Frequenz bei diesem Pumpen niedriger liegt, bleibt eine bedämpfende Wirkung das Absorptionsresonators erhalten.

Die Erfindung zieht nicht die relativ hohen Frequenzen, resultierend aus Drehzahl und Schaufelzahl, und ebensowenig die relativ niedrige Frequenz beim völligen Strömungsabriß, dem «Pumpen» des Kompressors, in Betracht.

Vielmehr wird das vorhandene breitbandige, den Gasstrom überlagerte Pulsationsspektrum im Bereich von 200 bis 800 Hz unter «steady-state-Bedingungen» betrachtet. Die Amplitude dieser Pulsationen nimmt bekanntlich bei Reduzierung der Förderleistung zu, bevor es zu der umlaufenden Abrißströmung (rotating ställ) und letztlich zum kompletten Strömungsabriß kommt.

Die Erfindung wird nachfolgend anhand der schematischen Zeichnung, die ein Ausführungsbeispiel darstellt, näher erläutert.

Es zeigen:
Fig. 1 einen Querschnitt durch den oberen Teil des Axialkompressors und
Fig. 2 einen vergrößerten Querschnitt eines Absorptions-Resonators.
Fig. 1 stellt den oberen Teil eines Axialkompressors dar mit dem Gehäuseoberteil 1, in dem sich der Rotor 2 mit den Laufschaufeln 3 und den Leitschaufein 4 befindet. Der Einströmteil des Kompressors ist mit 5 und der Ausströmteil mit 6 bezeichnet.

Der zwischen Einströmteil 5 und Ausströmteil 6 erkennbare Gehäuseraum (Totvolumen) wird als Resonatorkammer 7 verwendet. Zwischen einer Laufschaufel 3 und einer Leitschaufel 4 weist der Kompressor einen umlaufenden Schlitz 8 auf, der als Ankoppelungsschlitz für den Absorptionsresonator (Resonatorkammer) 7 dient und auch als Mündungshals eines Helmholtz-Resonators bezeichnet werden kann.

Zur Abflachung der Resonanzkurve und damit die Absorption für einen breiteren Frequenzbereich wirksam wird, sind die Wandungen der Resonatorkammer 7, wie in Fig. 2 angedeutet, mit einer akustischen Dämmschicht D, beispielsweise Mineralwolle, beschichtet.

Der Absorptionsresonator, wie er in der Prinzipskizze (Fig. 2) dargestellt ist, stellt ein Masse-Feder-Resonanzsystem dar. Das Volumen V ergibt die Feder. Der Resonatorhals (Schlitz 8) mit seiner Fläche S und der Länge L ergibt die Masse.

Die Resonanzfrequenz wird nach der Formel bestimmt.

Der Ausdruck (1 + 2 A I) bezeichnet die für diesen Anwendungsfall notwendige Mündungskorrektur für die Resonatorhalslänge. Außerdem kommt eine experimentell ermittelte Korrektur für die Resonanzfrequenz zu höheren Frequenzen zur Anwendung, da durch die hohe Gasströmung die schwingende Gasmasse am Schlitzaustritt fortgetragen wird.

## Patentansprüche

1. Ein- oder mehrstufiger Axialkompressor mit Totvolumina innerhalb des Kompressorgehäuses, dadurch gekennzeichnet, daß die im Axialkompressor vorhandenen Totvolumina als Resonatorkammern vorgesehen sind und der Axialkompressor mit mindestens einem breitbandigen Absorptionsresonator (7) als Pulsationsabsorber ausgerüstet ist, und zur Ankoppelung des Absorptionsresonators (7) an den Gasstrom rundumlaufende Schlitze (8), die den Mündungshals des Absorptionsresonators bilden, vor oder nach einem rotierenden Laufrad (3) angeordnet sind, und daß die Wandungen des Absorptionsresonators (7) mit einem Dämpfungsmaterial (D) ausgekleidet sind.

2. Ein- und mehrstufiger Axialkompressor nach Anspruch 1, dadurch gekennzeichnet, daß die Schlitze (8) durch Stege unterbrochen sind.

3. Ein- und mehrstufiger Axialkompressor nach den Ansprüchen 1 und 2, dadurch gekennzeichnet, daß als Resonatorkammern zusätzliche Totvolumina von außen angekoppelt sind.

4. Ein- und mehrstufiger Axialkompressor nach den Ansprüchen 1-3, dadurch gekennzeichnet, daß die Resonanzfrequenz des Absorptionsresonators (7) auf den Pulsationsbereich mit der maximalen Amplitude innerhalb von 200 bis 800 Hz abgestimmt ist oder auf die 1. Harmonische dieser Frequenz.

## Claims

1. A single or multi-stage axial compressor with clearance spaces inside the compressor housing, characterised in that the clearance spaces present within the axial compressor are provided as resonator chambers and that the axial compressor is equipped with at least one wide-band absorption resonator (7) as a pulsation absorber, and that for coupling the absorption resonator (7) to the gas stream circumferentially extending slots (8), which form the throat of the absorption resonator, are arranged in front of or behind a rotatable rotor (3) and that the walls of the absorption resonator (7) are lined with a damping material (D).

2. A single or multi-stage axial compressor according to Claim 1, characterised in that the slots (8) are interrupted by webs.

3. A single or multi-stage axial compressor according to Claim 1 and 2, characterised in that as resonator chambers additional clearance spaces are coupled-on from the outside.

4. A single or multi-stage axial compressor according to Claims 1 to 3, characterised in that the resonance frequency of the absorption resonator (7) is tuned to the pulsation range with the maximum amplitude comprised between 200 and 800 Hz or to the first harmonic of this frequency.

## Revendications

1. Un compresseur axial à un ou plusieurs étages ayant un volume mort à l'intérieur du carter du compresseur, caractérisé en ce que le volume mort existant dans le compresseur axial constitue des chambres de résonateurs et le compresseur axial est équipé d'au moins d'un résonateur par absorption (7) à bande large, formant l'absorbeur des pulsations, et pour coupler le résonateur d'absorption sur la veine de gaz, des fentes périphériques (8) formant l'embouchure du résonateur par absorption sont prévues en amont et en aval d'un rotor (3) et en ce que les parois du résonateur par absorption (7) sont revêtus d'un matériau amortissant D.

2. Compresseur axial à un ou plusieurs étages selon la revendication 1 caractérisé en ce que les fentes (8) sont interrompues par des entretoises.

3. Compresseur axial à un ou plusieurs étages selon la/l'une des revendications 1 et 2 caractérisé en ce que des volumes morts complémentaires sont couplés de l'extérieur sur les chambres de résonateurs.

4. Compresseur axial à un ou plusieurs étages selon les revendications 1 à 3 caractérisé en ce que la fréquence de résonance du résonateur par absorption (7) est accordé sur la plage des pulsations dont l'amplitude maximale est comprise entre 200 et 800 Hz ainsi que sur la première harmonique de cette fréquence.
